# EUROPÄISCHE PATENTANMELDUNG

(11) **EP 4 663 853 A1**
(43) Veröffentlichungstag der Anmeldung: **17.12.2025**
(21) Anmeldenummer: 25182400.9
(22) Anmeldetag: 12.06.2025
(51) Int. Cl.: E02B 3/10, E02D 17/18, B65B 1/04, B65B 41/14, B65B 9/10

(54) **VERFAHREN UND VORRICHTUNG ZUR VOR-ORT-HERSTELLUNG EINES SCHUTZDAMMS**

(30) Priorität: 13.06.2024 DE 102024116627
(71) Anmelder: Topocare GmbH, 33332 Gütersloh (DE)
(72) Erfinder: Draier, Roland, 33335 Gütersloh (DE)
(74) Vertreter: Bauer PSU PartG mbB

(57) **Zusammenfassung**

Ein Verfahren zur Vor-Ort-Herstellung eines Schutzdamms auf einem Untergrund mit Hilfe einer mobilen Vorrichtung (1), weist die folgenden Verfahrensschritte auf:
a) Eine eine bestimmte Breite aufweisende und zu einer Rolle (7) aufgerollte Bahn eines Textilmaterials wird sukzessive von einem aufgerollten in einen abgewickelten Zustand überführt, wobei die Bahn mit einer Abzugsgeschwindigkeit von der Rolle (7) abgezogen wird.
b) In einem abgewickelten Abschnitt der Bahn wird diese mittels einer Formgebungseinrichtung (3), die mit gegenüberliegenden Randbereichen der Bahn zusammenwirkt, sukzessive in eine Form eines Schlauchs (18) gebracht, der einen geschlossenen Querschnitt aufweist.
c) In einen Innenraum des Schlauchs (18) wird sukzessive ein Schüttgut eingebracht, mit dem der Querschnitt des Schlauchs (18) im Wesentlichen vollständig gefüllt wird.
d) Der gefüllte Schlauch (18) wird sukzessive auf dem Untergrund (13) abgelegt, während die Vorrichtung (1) mit einer der Abzugsgeschwindigkeit entsprechenden Verlegegeschwindigkeit relativ zu dem Untergrund (13) bewegt wird.

Um auf eine Verwendung von Bahnmaterial mit randseitigen Kedern oder Kordel verzichten zu können, wird vorgeschlagen, dass n dem abgewickelten Abschnitt der Bahn diese in den Randbereichen mittels einer Mehrzahl von Greifelementen (32) der Formgebungseinrichtung (3) sukzessive ergriffen wird und die Greifelemente (32) gemeinsam mit den ergriffenen Randbereichen der Bahn so bewegt werden, dass letztere zu einer Überlappung gebracht werden und dadurch der Querschnitt des Schlauchs (18) geschlossen wird, wonach die sich überlappenden Randbereiche der Bahn von den Greifelementen (32) wieder losgelassen werden.

## Beschreibung

### Einleitung

Die Erfindung betrifft ein Verfahren zur Vor-Ort-Herstellung eines Schutzdamms auf einem Untergrund mit Hilfe einer mobilen Vorrichtung, mit den folgenden Verfahrensschritten:
a) Eine eine bestimmte Breite aufweisende und zu einer Rolle aufgerollte Bahn eines Textilmaterials wird sukzessive von einem aufgerollten in einen abgewickelten Zustand überführt, wobei die Bahn mit einer Abzugsgeschwindigkeit von der Rolle abgezogen wird.
b) In einem abgewickelten Abschnitt der Bahn wird diese mittels einer Formgebungseinrichtung, die mit gegenüberliegenden Randbereichen der Bahn zusammenwirkt, sukzessive in eine Form eines Schlauchs gebracht, der einen geschlossenen Querschnitt aufweist.
c) In einen Innenraum des Schlauchs wird sukzessive ein Schüttgut eingebracht, mit dem der Querschnitt des Schlauchs im Wesentlichen vollständig gefüllt wird.
d) Der gefüllte Schlauch wird sukzessive auf dem Untergrund abgelegt, während die Vorrichtung mit einer der Abzugsgeschwindigkeit entsprechenden Verlegegeschwindigkeit relativ zu dem Untergrund bewegt wird.

Darüber hinaus betrifft die Erfindung eine Vorrichtung zur Vor-Ort-Herstellung eines Schutzdamms auf einem Untergrund, umfassend
a) Eine Abwickeleinrichtung, mittels der eine eine bestimmte Breite aufweisende und zu einer Rolle aufgerollte Bahn eines Textilmaterials sukzessive von einem aufgerollten in einen abgewickelten Zustand überführbar ist, wobei die Bahn mit einer Abzugsgeschwindigkeit von der Rolle abziehbar ist.
b) Eine Formgebungseinrichtung, die mit gegenüberliegenden Randbereichen der Bahn zusammenwirkt und mit der die Bahn sukzessive in eine Form eines Schlauchs bringbar ist, der einen geschlossenen Querschnitt aufweist.
c) Eine Befülleinrichtung, mittels der in einen Innenraum des Schlauchs sukzessive ein Schüttgut so einbringbar ist, dass der Querschnitt des Schlauchs im Wesentlichen vollständig gefüllt ist.
d) Eine Fahreinrichtung, mit der die Abwickeleinrichtung, die Formgebungseinrichtung und die Befülleinrichtung relativ zu dem Untergrund verfahrbar sind, so dass der gefüllte Schlauch sukzessive auf dem Untergrund ablegbar ist, während die Vorrichtung mit einer der Abzugsgeschwindigkeit entsprechenden Verlegegeschwindigkeit relativ zu dem Untergrund bewegt wird.

Derartige Verfahren bzw. Vorrichtungen werden dazu verwendet, um prophylaktisch oder in konkreten Notfallsituationen, wie z.B. bei Hochwasser- oder Flutereignissen, einen Schutzdamm zu errichten, um eine Ausbreitung von Wasser in besonders schutzbedürftige Bereiche, wie Innenstädte, andere Siedlungsbereiche oder Infrastruktureinrichtungen oder auch Kulturflächen, wie z.B. landwirtschaftlich genutzte Flächen, zu verhindern. Darüber hinaus sind derartige Schutzdämme aber auch dazu geeignet, eine Ausbreitung von gefährdenden Flüssigkeiten, wie sie beispielsweise nach einem Unfall mit einem derartige Flüssigkeiten befördernden Transportfahrzeug ausgetreten sein können, zu vermeiden. Es ist aber auch möglich, mit einem solchen Verfahren dauerhaft verbleibende Schutzdämme herzustellen, bei denen dann typischerweise ein aus einem oder mehreren der mir Schüttgut gefüllten Schläuchen gebildeter "Kern" von einem "Mantel" aus anderen Materialien umgeben ist.

Unter einem Schutzdamm im Sinne der vorliegenden Anmeldung ist nicht nur eine vollständig dichte Konstruktion zu verstehen, sondern auch solche, bei denen - wie charakteristisch für einen Deich - eine bestimmte Undichtigkeit, d.h. Durchlässigkeit für Flüssigkeit, insbesondere Wasser, im Sinne einer kontrollierten Durchströmung bzw. Durchsickerung in Kauf genommen bzw. ganz bewusst eingeplant wird.

Gegenüber der "klassischen" Methode in Form der - häufig noch manuellen - Befüllung einzelner Sandsäcke und deren Zusammenstellung zu größeren Schutzbauwerken bietet die Herstellung eines quasi endlosen Schlauchs mit beispielsweise Sand oder anderen körnigen, mehr oder weniger fließfähigen, aber zumindest schüttfähigen Stoffen den Vorteil einer wesentlich höheren Geschwindigkeit bei der Bauwerkserstellung, was insbesondere vor dem Hintergrund des in Notsituationen typischerweise vorliegenden Zeitdrucks einen großen Vorteil darstellt.

Bei den in derartigen Verfahren typischerweise eingesetzten bahnförmigen Textilmaterialien handelt es sich um so genannte Geotextilien, die meist aus Kunstfasern bestehen und eine bestimmte Verrottungsbeständigkeit und Festigkeit aufweisen müssen. Die typische Bahnbreite bei derartigen Verfahren liegt im Bereich von ca. 2 m bis 4 m, woraus sich - eine entsprechende Mindestüberlappung der Bahnränder in einem Überlappungsbereich berücksichtigend - ein Durchmesser des gefüllten Schlauchs von ca. 0,4 m bis 1 m ergibt. Selbstverständlich sind auch kleinere oder größere Schlauchdurchmesser denkbar und technisch ausführbar. Im vorliegenden Fall soll auch dann von einem ungefähren Kreisquerschnitt des Schlauchs gesprochen werden, wenn der Querschnitt schwerkraftbedingt etwas abgeflacht ist, sodass die Querschnittsform einer Ellipse ähnelt, deren größerer Halbmesser in horizontale Richtung und deren kleinerer Halbmesser in vertikale Richtung verläuft.

### Stand der Technik

Aus der WO 2018/001501 A ist eine Vorrichtung mit den Merkmalen des Oberbegriffs des unabhängigen Vorrichtungsanspruchs der vorliegenden Anmeldung bekannt. Die Bahn des Textilmaterials weist in diesem Falle die Besonderheit auf, dass sich an beiden Rändern der Bahn jeweils eine kederartige Schnur befindet, die sich zwischen den beiden Lagen des doppellagig verarbeiteten Textilmaterials befindet. Das Maschinengestell der vorbekannten Vorrichtung weist auf jeder Bahnseite mehrere Rollen auf, mit der der Bahnrand, d.h. der dort vorhandene Keder, zwangsgeführt werden kann. Die Führung erfolgt solchermaßen, dass aus der abgewickelt und in einem quasi-ebenen Zustand vorliegenden Bahn durch "Überkreuzung" und Zusammenführung zunächst gegenüber liegender Randbereiche der Bahn ein geschlossener Schlauch mit sich überlappenden Randbereichen der Bahn gebildet wird. Bei der bekannten Vorrichtung kommt darüber hinaus eine zweite Bahn aus Textilmaterial zum Einsatz, die mit einem netzartigen Spannelement versehen ist und zusätzlich zu den sich überlappenden Randbereichen der ersten Bahn eine weitere (quasi dritte) Lage im unteren Bereich des geformten Schlauchs bildet. Die bekannte Vorrichtung ist vergleichsweise aufwändig und durch die Notwendigkeit der Verwendung von Bahnmaterial mit beidseitig vorhandenen Kedern in der Anwendung recht teuer. Außerdem ist die Verfügbarkeit von bahnförmigem Textilmaterial mit integrierten Randkedern eingeschränkt.

Außerdem zählt eine Vorrichtung gemäß der WO 2012/007507 A zum Stand der Technik, bei der ein textiler Schlauch unter Verwendung von auf drei Rollen aufgewickelten Textilbahnen gebildet wird. Auch diese Vorrichtung zeichnet sich durch einen vergleichsweise komplizierten Aufbau aus.

### Aufgabe

Der Erfindung liegt die Aufgabe zugrunde, ein Verfahren und eine Vorrichtung zur Vorort-Herstellung eines Schutzdamms vorzuschlagen, das bzw. die die Herstellung und Befüllung eines Schlauchs unter Verwendung lediglich einer einzigen Bahn eines Textilmaterials erlaubt, wobei die Bahn randseitig nicht mit Kedern, Bändern, Kordeln oder sonstigen Führungselementen versehen sein soll.

### Lösung

Ausgehend von einem Verfahren der eingangs beschriebenen Art wird die zugrunde liegende Aufgabe dadurch gelöst, dass die Bahn in ihren Randbereichen mittels einer Mehrzahl von Greifelementen der Formgebungseinrichtung ergriffen wird und die Greifelemente gemeinsam mit den Randbereichen der Bahn so bewegt werden, dass die Randbereiche zu einer Überlappung gebracht werden, wonach die sich überlappenden Randbereiche der Bahn von den Greifelementen wieder losgelassen werden.

Das erfindungsgemäße Verfahren verzichtet somit bewusst auf die Verwendung von Kedern, Kordeln, Schnüren oder sonstigen, an den Bahnrändern vorhandenen Führungselementen und entscheidet sich bewusst für die Verwendung einer Standard-Textilbahn mit Randbereichen, die sich in ihrer Gestalt nicht von der Gestalt der übrigen Textilbahn unterscheiden. Die für die Formgebung zu einem Schlauch erforderliche Krafteinleitung erfolgt erfindungsgemäß mit Hilfe von Greifelementen, die nur temporär mit der Textilbahn, nämlich in ihren beiden gegenüber liegenden Randbereichen, in Eingriff gebracht werden. Der Eingriff erfolgt vorzugsweise nur so lange, wie über die Greifelemente tatsächlich eine Krafteinleitung zum Zwecke der Formgebung der Bahn und somit mit dem Ziel einer Relativbewegung des jeweils ergriffenen Bahnrandes relativ zu einem Maschinengestell bzw. einer Fahreinrichtung, mit der die Vorrichtung auf dem Untergrund verfahrbar ist. Während einer Formgebungsphase bewegen sich somit die in Eingriff mit der Bahn befindlichen Greifelemente und die ergriffene Bahn synchron, und zwar zumindest in eine Richtung senkrecht zu einer Längsachse der Bahn bzw. senkrecht zu den Bahnrändern. Deshalb wird eine vorgebbare Bewegungsrichtung und Geschwindigkeit der jeweiligen Greifelemente auf den bzw. die ergriffenen Randbereich(e) der Bahn übertragen. Mit den Greifelementen wird somit eine vorübergehende Zwangskopplung und somit eine Zwangsführung der Bahnränder mit der Formgebungseinrichtung realisiert, ohne dass hierzu irgendwelche besonderen konstruktiven Änderungen an der Bahn selbst, insbesondere an deren Rändern, vorgenommen werden müssten.

Eine eigenständige erfindungsgemäße Lösung besteht darin, dass die Abwickeleinrichtung eine Abzugseinrichtung aufweist, mittels der die Bahn durch Einleitung von Zugkräften jeweils in ihren Randbereichen von der Rolle abziehbar ist, wobei vorzugsweise die Abzugseinrichtung von der Formgebungseinrichtung und deren Greifelementen gebildet wird. Diese Lösung basiert auf der Erkenntnis, dass die Formgebung der Bahn einerseits und die Abwicklung der Bahn durch Aufbringung von Zugkräften andererseits getrennt voneinander behandelt werden können. Allein die Realisierung einer Abzugseinrichtung löst bereits vollständig das Problem einer unkontrollierten Abwicklung der Bahn, wie es im Stand der Technik existiert, wenn die Abwicklung allein durch eine Fortbewegung der Vorrichtung und ein Mitschleppen einer passiv gelagerten Rolle des Bahnmaterials erfolgt. Die Sicherstellung einer geordneten, gleichmäßigen Schlauchausformung hat sich bei dieser Methodik mitunter als schwierig herausgestellt. Ein aktiver Abzug mittels einer angetriebenen bzw. antreibbaren Abzugseinrichtung hingegen erlaubt eine sehr kontrollierte, gleichförmige sowie ruckfreie und der Fortbewegung der Vorrichtung angepasste bzw. anpassbare Abwicklung der Bahn und entsprechend eine gleichmäßige Schlauchablage.

Der Bereich, in dem sich die Randbereiche der Bahn überlappen, besitzt vorzugsweise eine Breite zwischen 5 % und 25 %, weiter vorzugsweise zwischen 8 % und 20 %, noch weiter vorzugsweise zwischen 9 % und 12 %, jeweils des Umfangs des Querschnitts des Schlauchs. Vorzugsweise ist der Überlappungsbereich frei von jeglichen mechanisch (Reißverschluss, Stanzniete, Knöpfe, Klammern, Nadeln, Klettverschlüsse o.ä) oder durch Stoffschluss (Verschweißen mittels Laser-, Ultraschall- oder sonstige Schweißverfahren, Verkleben o.ä.) wirkenden Verbindungselementen und/oder -mitteln. Vorzugsweise wird die Dichtheit des Schlauchs gegen einen Austritt des Schüttguts, d.h. die Integrität des Schlauchs und die Standfestigkeit auch unter Druck- und Strömungsbelastung sowie die Widerstandsfähigkeit gegenüber sonstigen äußeren Krafteinwirkungen, allein durch die einer seitlichen Relativverschiebung der sich überlappenden Randbereiche entgegenstehenden Reibkräfte in Verbindung mit der vergleichsweise hohen Auflast durch das Schüttgut, insbesondere den Sand, erreicht. Überraschenderweise konnte in Versuchen festgestellt werden, dass auch bei einem einseitigen Anstau mit einem Flüssigkeitsspiegel quasi auf Höhe der Schlauchkrone (Schutzdamm-Krone) die Standfestigkeit - selbst in Verbindung mit einer Strömungsbewegung sowie Wellengang - voll gegeben war. Das gilt darüber hinaus auch für Krafteinwirkungen in Form eines Auftreffens von Treibgutkörpern auf den Schlauch bzw. Schutzdamm. Das vorstehend erläuterte Abdichtungsprinzip, das vorzugsweise ebenso bei einer Übereinander-Anordnung einer Mehrzahl von Schläuchen angewendet werden kann, wird als eigenständige erfinderische Lösung für das Problem der Schaffung einer einfach herzustellenden, gleichwohl aber beim Abbau des Schutzdamms auch wieder sehr einfach aufzulösenden, kostengünstigen und gleichwohl zuverlässig wirksamen Verbindung zwischen den Randbereichen der Bahn im Überlappungsbereich betrachtet.

Grundsätzlich ist es nach dem erfindungsgemäßen Verfahren möglich, die Greifelemente am Ende ihres jeweiligen "Arbeitswegs", in dem die eigentliche Formgebung, d.h. Positionsänderung des ergriffenen Randbereichs der Bahn, stattgefunden hat, auf beliebigem Weg - beispielsweise auch auf quasi demselben Weg wie der Arbeitsweg, ohne dass jedoch eine Kollision mit der Bahn eintritt - in eine Ausgangsposition zurückzuführen, indem der nächstfolgende (identische) Arbeitsweg an einer weiter hinten liegenden Stelle der Bahn ausgeführt wird (oszillierende Greifelement-Bewegung). Erfindungsgemäß wird es allerdings bevorzugt, wenn die Greifelemente jeweils entlang einer geschlossenen Bahnkurve bewegt werden, die vorzugsweise einen Arbeitsabschnitt, in dem die Formgebung der Bahn zu einem Schlauch erfolgt, und einen Leerabschnitt aufweist, in dem die Greifelemente außer Eingriff mit den Randbereichen der Bahn sind. Diese Ausgestaltung erlaubt eine fortlaufende kontinuierliche Bewegung der Greifelemente, was gegenüber einer oszillierenden Bewegung eine vereinfachte Konstruktion und gleichförmigere Betriebsweise gestattet.

Eine Weiterbildung der Erfindung sieht darüber hinaus vor, dass die Greifelemente von einem Zugmittel, vorzugsweise von einer Gliederkette, geschleppt, vorzugsweise umlaufend geschleppt, werden. Ein Zugmittel ist aufgrund der ihm innenwohnenden Flexibilität sehr anpassungsfähig an beliebige Bahngeometrien. Ein Vorteil einer besonders bevorzugten Gliederkette besteht darin, dass diese zwar schlupffrei mit Hilfe eines entsprechend ausgeformten Kettenrades antreibbar ist, gleichwohl allerdings die Ausbildung einer dreidimensionalen Bahn erlaubt, was mit herkömmlichen Antriebsketten, wie beispielweise Rollenketten, nicht möglich ist, da diese lediglich innerhalb einer Ebene verformbar bzw. beweglich sind. Ein weiterer Vorteil einer Gliederkette besteht in der großen Robustheit auch unter schwierigen Einsatzbedingungen, insbesondere erhöhte Schutzbelastung (abrasive mineralische Medien wie Sand).

Ausgehend von einer Vorrichtung der oben beschriebenen Art wird die zugrunde liegende Aufgabe dadurch gelöst, dass die Bahn in ihren gegenüberliegenden Randbereichen mittels einer Mehrzahl von Greifelementen der Formgebungseinrichtung ergreifbar und die Greifelemente gemeinsam mit den ergriffenen Randbereichen der Bahn so bewegbar sind, dass letztere zu einer Überlappung gebracht werden und dadurch der Querschnitt des Schlauchs geschlossen wird, wonach die sich überlappenden Randbereiche der Bahn von den Greifelementen wieder freigebbar sind.

Bei der erfindungsgemäßen Vorrichtung ergeben sich die bereits weiter oben in Bezug auf das erfindungsgemäße Verfahren erläuterten Vorteile in gleicher Weise.

Die erfindungsgemäße Vorrichtung weiter ausgestaltend ist vorgesehen, dass die Greifelemente jeweils mittels eines Federelements in Richtung auf eine Öffnungsstellung vorgespannt sind, in der ein Randbereich der Bahn freigebbar und ein jeweiliges Greifelement von dem zuvor ergriffenen Randbereich der Bahn entfernbar ist, und dass die Greifelemente jeweils gegen die Kraft des zugeordneten Federelements von der Öffnungsstellung in eine Schließstellung überführbar sind, in der für die Formgebung des Schlauchs benötigte Kräfte von dem Greifelement in die Bahn einleitbar sind.

Aufgrund der Federvorspannung ist es lediglich erforderlich, einen einfach-wirkenden Aktor zur Aktivierung der Schließstellung und Deaktivierung der Öffnungsstellung vorzusehen. Die Federvorspannung der Greifelemente bewirkt darüber hinaus eine allein weggesteuerte Schließbewegung ohne Kraftbegrenzung, wohingegen eine rein kraftgesteuerte Schließbewegung keinerlei Garantie für die Erreichung einer Mindestkraft besäße, weshalb bei Schwankungen in der Dicke des Textilmaterials der Bahn unterschiedliche "Greifergebnisse" möglich wären. Insbesondere bei einer kleineren Materialstärke als vorgesehen, könnte es in diesem Fall zu einer zu geringen Greifkraft bzw. Klemmkraft kommen, weshalb ein Abrutschen der Bahn aus dem in Schließstellung befindlichen Greifelement nicht auszuschließen wäre.

Ferner kann nach der Erfindung noch vorgesehen sein, dass die Formgebungseinrichtung zwei Führungseinrichtungen aufweist, die jeweils eine Führungsrichtung definieren und entlang derer die Greifelemente führbar sind, wobei die Führungsrichtungen - in eine Richtung parallel zu einer Längsrichtung des auf dem Untergrund abgelegten Schlauchs betrachtet - einander unter Ausbildung einer X-förmigen Gestalt kreuzen.

Eine X-förmige Gestalt bei gemeinsamer Betrachtung der beiden Führungseinrichtungen ergibt sich insbesondere sofern diese beiden Führungseinrichtungen einen linearen oder quasi-linearen Verlauf aufweisen. Dies ist allerdings nicht zwingend erforderlich. Vielmehr können die Führungseinrichtungen auch eine beliebige andere zweidimensionale oder dreidimensionale Form besitzen, wobei die konkrete Gestalt so gewählt werden sollte, dass ein sicheres Ergreifen des jeweiligen Randbereichs der Bahn gewährleistet und - am Ende des Formgebungsprozesses - ein Freigeben des zuvor ergriffenen Randbereichs an demjenigen Ort und zu demjenigen Zeitpunkt erfolgt, dass die angestrebte Überlappung der Randbereiche sowohl zum Freigabezeitpunkt gegeben ist als auch anschließend bis zur Befüllung sowie auch nach der Befüllung dauerhaft erhalten bleibt.

Wenn die Formgebungseinrichtung zwei Führungseinrichtungen aufweist, die jeweils eine Führungsrichtung definieren und entlang derer die Greifelemente in einem Arbeitsabschnitt führbar sind, wobei die Führungsrichtungen - in eine Richtung parallel zu einer Längsrichtung des auf dem Untergrund abgelegten Schlauchs betrachtet - einander unter Ausbildung einer X-förmigen Gestalt kreuzen, können die Greifstellen der Greifelemente beider Führungseinrichtungen in ungefähr derselben Ebene angeordnet sein, was die Ausbildung des Überlappungsbereichs der beiden Randbereiche der Bahn erleichtert.

Wenn die Führungseinrichtungen jeweils eine vorzugsweise umlaufende Führungsbahn aufweisen, wobei sämtliche Greifelemente - in eine Richtung senkrecht zu einer Längsrichtung des auf dem Untergrund abgelegten Schlauchs betrachtet - zwischen den beiden jeweils einer Führungseinrichtung zugeordneten Führungsbahnen angeordnet sind, wobei weiter vorzugsweise Kontaktzonen von Klemmelementen der einer ersten der beiden Führungsbahnen zugeordneten Greifelemente ungefähr in derselben Ebene liegen wie Kontaktzonen von Klemmelementen der einer zweiten der beiden Führungsbahnen zugeordneten Greifelemente, lässt sich auf besonders einfache Weise der Überlappungsbereich ausführen und dabei bereits vor der Befüllung und späteren Schlauchablage eine vergleichsweise dichte Anlage der sich überlappenden Randbereiche der Bahn erzielen.

Um auf elegante Weise eine Zwangssteuerung der Aktivierung und Deaktivierung der Greifelemente zu erreichen, kann vorgesehen sein, dass jede Führungseinrichtung eine Führungsbahn und ein darauf vorzugsweise umlaufend bewegbares und mit dem jeweiligen Greifelement versehenes Greifmodul aufweist, das wiederum ein mit der Führungsbahn zusammenwirkendes Schaltelement umfasst, das sich in einer Aktivstellung befindet, wenn sich das Schaltelement in einem Arbeitsabschnitt der Führungsbahn befindet, und sich in einer Passivstellung befindet, wenn das Schaltelement sich in einem Leerabschnitt der Führungsbahn befindet.

Schließlich ist nach der Erfindung noch vorgesehen, dass die Rolle des Bahnmaterials einerseits und die Formgebungseinrichtung andererseits sich auf gegenüberliegenden Seiten eines vorzugsweise von einem Innenraum eins zylindrischen Rohrkörpers gebildeten Durchtrittsquerschnitts für das in den Schlauch eingefüllte Schüttgut befinden, wobei vorzugsweise ein von der Bahn gebildeter und in dem abgelegten Schlauch an dessen Oberseite verlaufender Deckbereich des Schlauchs - in einer Draufsicht auf die Vorrichtung betrachtet - in vertikale Richtung zwischen dem Rohrkörper und der Rolle verläuft, wodurch sich eine besonders vorteilhafte Geometrie bei der Ausformung des Schlauchs aus der Bahn realisieren lässt.

Vorzugsweise sind die Greifmodule an einem parallel zu der jeweils zugeordneten Führungsbahn angeordneten Zugmittel, vorzugsweise in Form einer Gliederkette, angeordnet, mittels dessen Zugkräfte zwischen jeweils benachbarten Greifmodulen übertragbar sind und das jeweils in Kraft übertragender Weise mit den Greifmodulen verbunden ist und das vorzugsweise mittels eines Antriebsmoduls antreibbar ist. Hierdurch wird eine verschleißarme und wartungsfreie Art eines Greifmodul-Antriebs geschaffen, insbesondere wenn die Kettenglieder mittels Führungsgliedern aus Kunststoff mit darin integrierten Nuten geführt werden.

Eine weitere besonders vorteilhafte Ausführungsform der Erfindung besteht darin, dass die Schaltelemente der einer Führungsbahn zugeordneten Greifmodule mit einer Kulissenbahn zusammenwirken, die im Wesentlichen parallel zu der zugeordneten Führungsbahn verläuft, wobei Abweichungen von der Parallelität im Verlauf zwischen Führungsbahn und Kulissenbahn einen Schalthub definieren. Auf diese Weise wird eine Zwangskopplung zwischen den Greifmodulen und deren "Greifzustand" (Klemmen/Freigeben) einerseits und deren Position auf der Kulissenbahn andererseits geschaffen, sodass auf weitere, möglicherweise anfällige Maßnahmen zur Synchronisation des Greifvorgangs mit der Position der Greifmodule verzichtet werden kann.

Schließlich ist nach der Erfindung noch vorgesehen, dass sie eine Fahreinrichtung aufweist, mit der die Abwickeleinrichtung, die Formgebungseinrichtung und die Befülleinrichtung relativ zu dem Untergrund verfahrbar sind, wobei die Fahreinrichtung vorzugsweise ein Raupenfahrwerk, ein Radlader oder ein Gabelstapler ist und weiter vorzugsweise mittels einer Schnellkupplung mit der Abwickeleinrichtung, der Formgebungseinrichtung und/oder der Befülleinrichtung koppelbar ist.

### Ausführungsbeispiele

Die Erfindung wird nachfolgend anhand mehrerer Ausführungsbeispiele einer Vorrichtung zur Vor-Ort-Herstellung eines Schutzdamms näher erläutert.

Es zeigt:
- Fig. 1:: eine perspektivische Darstellung einer Vorrichtung mit einer ein Förderband umfassenden Befülleinrichtung,
- Fig. 2:: wie Figur 1, jedoch mit einer einen Befülltrichter umfassenden Befülleinrichtung und ohne Darstellung einer Fahreinrichtung,
- Fig. 3:: eine Formgebungseinrichtung der Vorrichtungen gemäß den Figuren 1 und 2,
- Fig. 4:: einen vergrößerten Umlenkbereich der Formgebungseinrichtung gemäß Figur 3,
- Fig. 5a:: ein Greifmodul der Formgebungseinrichtung gemäß Figur 3 in perspektivischer Darstellung und in der Öffnungsstellung des Greifelements,
- Fig. 5b:: wie Figur 5a, jedoch in einer Schließstellung des Greifelements,
- Fig. 6a:: wie Figur 5a, jedoch in einer Schnittdarstellung,
- Fig. 6b:: wie Figur 6a, jedoch in einer Schließstellung des Greifelements,
- Fig. 7a:: wie Figur 6a, jedoch in einer verschwenkten Stellung eines Klemmelements,
- Fig. 7b:: wie Figur 7a, jedoch in einer Schließstellung des Greifelements,
- Fig. 8a:: eine weitere Formgebungseinrichtung in einer perspektivischen Darstellung,
- Fig. 8b:: wie Fig.8a, jedoch in einer Seitenansicht,
- Fig. 9:: eine vergrößerte, perspektivische Darstellung eines Umlenkbereichs der Formgebungseinrichtung gemäß Fig. 8a,
- Fig. 10:: wie Figur 8a, jedoch in einer Draufsicht,
- Fig. 11a:: ein Greifmodul der Formgebungseinrichtung gemäß Figuren 8a bis 10 in einer Seitenansicht und in der Öffnungsstellung des Greifelements,
- Fig. 11b:: wie Fig 11a, jedoch in einer Schließstellung des Greifelements,
- Fig. 12a:: wie Fig 11a, jedoch in einer perspektivischen Darstellung,
- Fig. 12b:: wie Fig. 12a, jedoch in einer Schließstellung des Greifelements,
- Fig. 13a:: wie Fig. 11a, jedoch in einer Rückansicht des Greifelements,
- Fig. 13b:: wie Fig. 13a, jedoch in einer Schließstellung des Greifelements.

Eine in Figur 1 dargestellte mobile Vorrichtung 1 zur Herstellung eines Schutzdamms, insbesondere eines Hochwasserschutzdamms, auf einem Untergrund, weist eine Abwickeleinrichtung 2, eine Formgebungseinrichtung 3, eine Befülleinrichtung 4 und eine Fahreinrichtung 5 auf. Die Abwickeleinrichtung 2 umfasst eine Ablagewanne 6 für eine Rolle 7 eines aufgewickelten, bahnförmigen Textilmaterials (Vliesmaterial, Gewebe oder sonstiges textiles Flächengebilde aus Natur- und/oder Kunstfasern). Die Ablagewanne 6 ist aus einer Mehrzahl nebeneinander angeordneter, horizontal verlaufender, frei rotierbarer Lagerzylinder gebildet, die eine leichtgängige Drehung der Rolle 7 beim Abziehen der aufgewickelten Bahn zu ermöglichen. Der Übersichtlichkeit halber ist in Figur 1 kein Abschnitt der Bahn dargestellt, der von der Rolle 7 abgewickelt ist. Die Abwicklung erfolgt so, dass eine durch eine gestrichelte Linie 9 veranschaulichte Längskante der Bahn in ungefähr horizontale Richtung zu der Formgebungseinrichtung 3 und insbesondere zu deren Greifmodulen 10 verläuft, wobei der Greif- und Formgebungsprozess später näher erläutert wird. Im vorliegenden Fall besitzt die Abwickeleinrichtung 2 keine Aufnahme oder Lagerung für einen Wickelkern, der im Zentrum der Rolle 7 befindlich sein kann, da durch die einfache liegende Lagerung der Rolle 7 der Vorgang des Wechselns einer Rolle 7 nach deren Verbrauch erleichtert wird.

Aus dem Bahnmaterial wird mit Hilfe der Abwickeleinrichtung 2 und der Formgebungseinrichtung 3 ein geschlossener Schlauch 18 gebildet, der zunächst in einem Befüllabschnitt 11 vertikal ausgerichtet ist. Im Zuge einer fortlaufenden Bewegung der Vorrichtung 1 in Richtung des Pfeils 12 wird der Schlauch 18 sukzessive auf einem Untergrund abgelegt und dadurch in eine lineare horizontale Ausrichtung gebracht, wobei - falls gewünscht - auch eine innerhalb einer horizontalen Ebene gekrümmte Gestalt des abgelegten Schlauchs 18 ebenso möglich ist wie eine aus der horizontalen Ebene heraus gekrümmte Gestalt. Selbstverständlich ist es auch möglich, mehrere Schläuche, vorzugsweise mit einem parallelen Verlauf, nebeneinander zu erzeugen und nach Erzeugung von mindestens zwei parallelen Schläuchen in einer Ebene einen oder mehrere weitere Schläuche in einer höheren Ebene darauf abzulegen. Mittels der Neben- und Übereinander-Anordnung einer Mehrzahl von Schläuchen lassen sich auch größere Kubaturen mit entsprechend größerer Dammkronenhöhe herstellen.

Die Befüllung des Schlauchs 18 erfolgt aus einem Befüllsegment 14 heraus, in das im Bereich seiner Oberseite 15 eine Fördereinrichtung 16 in Form eines Förderbandes mündet. Eine in Figur 1 eingezeichnete Linie 17 markiert ein unteres Ende eines zylindrischen Rohrkörpers des Befüllsegments 14. An dieser Stelle ist der aus der Bahn gebildete Schlauch 18 mit Hilfe der Formgebungseinrichtung 3 so weit ausgebildet, d.h. auf Grund der Ausformung eines Überlappungsbereichs insbesondere geschlossen, dass einerseits kein inneres starres Bauteil in Form eines Rohrkörpers, z.B. in Form eines Führungsrohres, für das Schüttgut mehr erforderlich ist und der Schlauch 18 durch den von oben eintretenden Strom des Schüttguts nicht ungewollt wieder geöffnet wird. Es bildet sich beim Befüllvorgang des Schlauchs 18 eine in sich stehende und sich auf dem Untergrund 13 abstützende Säule aus dem Schüttgut aus, die an einer Knickstelle 19 aus dem liegenden, bereits zuvor erzeugten Schlauch 18 hervortritt. Die Knickstelle 19 wandert mit fortschreitender Bewegung der Vorrichtung 1 in Vorschubrichtung, wodurch sich somit die Länge des abgelegten Schlauchs 18 kontinuierlich verlängert.

Die Fahreinrichtung 5 dient zur Lagerung und Abstützung sowohl der Abwickeleinrichtung 2 als auch der Befülleinrichtung 4 als auch der Formgebungseinrichtung 3 und umfasst zu diesem Zweck ein Gestell 20, das an seiner Unterseite mit vier um eine vertikale Richtung schwenkbar gelagerten Rollen 21 ausgestattet ist. Die Rollen 21 sind nicht angetrieben, weshalb die Fahreinrichtung 5 mit Hilfe einer gesonderten Antriebseinrichtung 22 auf nicht näher dargestellte Weise gekoppelt ist, um entlang des Untergrunds bewegt werden zu können. Die Antriebseinrichtung 22 besitzt vier Raupenfahrwerke 23 mit insgesamt vier Antriebsmotoren. In einem Bereich zwischen den Raupenfahrwerken 23 befindet sich eine Energieversorgungseinheit sowie eine Steuerungseinrichtung. Ein Gestell 24 der Antriebseinrichtung 22 dient darüber hinaus zur Abstützung der Fördereinrichtung 16 der Befülleinrichtung 4.

Die in Figur 2 dargestellte Vorrichtung unterscheidet sich nur insofern von der in Figur 1 gezeigten, als die Befülleinrichtung 3 einen Befülltrichter 25 aufweist und das Gestell 20 an seiner Oberseite an die Mantelflächen des Befülltrichters 25 angepasst ist. Die Befüllung des Befülltrichters 25 kann mit Hilfe eines Förderbandes oder eines Radladers oder anderer Fördereinrichtungen erfolgen. Darüber hinaus kann die in Figur 2 dargestellte Vorrichtung 1 ebenfalls mit einer Antriebseinrichtung gekoppelt werden, um deren Bewegung in Richtung des Pfeils 12 zu erreichen. Die Formgebung des textilen Bahnmaterials zu einem geschlossenen Schlauch 18 erfolgt mittels derselben Formgebungseinrichtung 3, wie dies bei der Vorrichtung 1 gemäß Figur 1 der Fall ist. Auch die Befüllung des Schlauchs 18 mit dem Schüttgut in einem senkrechen Befüllabschnitt 11 und die horizontale Ablage des gefüllten Schlauchs 18 auf dem Untergrund 13 unterscheidet sich nicht von den Verhältnissen bei der Vorrichtung gemäß Figur 1.

Figur 3 zeigt in vergrößerter Darstellung die Formgebungseinrichtung 3, die aus zwei Führungseinrichtungen 26 besteht. Beide Führungseinrichtungen 26 sind identisch aufgebaut und spiegelverkehrt zueinander angeordnet, wobei sich ihre Längsachsen 28 - bei Betrachtung in eine Richtung parallel zu der durch den Pfeil 12 veranschaulichten Verlegerichtung des Schlauchs 18 - kreuzen, sodass die beiden Führungseinrichtungen 26 gemeinsam die Gestalt eines X bilden.

Jede Führungseinrichtung 26 besitzt eine langgestreckt ovalförmige Führungsbahn 29, die sich innerhalb einer Ebene erstreckt und aus einer umlaufenden Laufbahn 30, die eine entsprechende Ovalform wie die Führungsbahn 29 insgesamt besitzt, und sechs senkrecht zu der jeweiligen Längsachse 28 verlaufenden Querstreben 31besteht. Auf der Führungsbahn 29 laufen eine Mehrzahl (hier: zehn) Greifmodule 10 um, an denen sich jeweils ein Greifelement 32 befindet. Mit jedem Greifelement 32 ist ein Randbereich der Bahn des Texilmaterials greifbar und während eines Teils des Umlaufs des Greifmoduls 10 entlang der Führungsbahn 29 führbar und somit aus der Bahn der Schlauch 18 formbar. Auf den Aufbau und die Funktionsweise der Greifmodule 10 bzw. der Greifelemente 32 wird weiter unten näher eingegangen.

Aus Figur 3 lässt sich entnehmen, dass die Greifmodule 10 an einem umlaufenden Zugmittel, hier in der speziellen Form einer umlaufenden Gliederkette 33 ausgeführt, befestigt sind. Die Gliederkette 33 wird mit Hilfe jeweils des Antriebsmoduls 27, das aus einem Elektromotor 34 und einem daran angeflanschten Getriebe 35 besteht, über ein Kettenrad 36, das in formschlüssiger Verbindung mit der Gliederkette 33 steht, angetrieben. Jede Führungseinrichtung 26 besitzt auf ihrer dem Antriebsmodul 27 gegenüber liegenden Längsende ein weiteres, nicht angetriebenes Kettenrad 37, das lediglich für eine 180°-Umlenkung der Gliederkette 33 sorgt.

Die Greifmodule 10 weisen darüber hinaus jeweils eine sich auf einer Außenseite 38 jeder Führungsbahn 29 abstützende Stützrolle 39 auf. Auf der der Stützrolle 39 gegenüber liegenden Seite der Führungsbahn 29 befindet sich ein Schaltelement, hier in Form einer Schaltrolle 40, deren Funktion weiter unten näher erläutert wird. Die Greifmodule 10 weisen eine sich ausgehend von der Gliederkette 33 V-förmig öffnende Greifgabel 41 auf, deren Details ebenfalls weiter unten beschrieben werden. Eine rohrförmige Längsstrebe 42, an der sowohl das Antriebsmodul 27 als auch das weitere Kettenrad 37 befestigt sind, dient auch als Spannvorrichtung, da über eine zusammenwirkende Gewindepaarung die Länge der Längsstrebe 42 und damit der Abstand der Drehachsen der beiden Kettenräder 36, 37 verändert werden kann.

In Figur 4 ist ein vergrößert dargestellter Umlenkbereich 43 einer der beiden Führungseinrichtungen 26 bzw. Führungsbahnen 29 veranschaulicht. Ein in Figur 4 im Schnitt dargestelltes Greifmodul 10 ist im Bereich eines spitzen Endes 44 der Greifgabel 41 mit einem Glied 45 der Gliederkette 33 verschweißt. Die Greifmodule 10 werden somit von der umlaufenden Gliederkette 33 mitgeschleppt.

Das im Bereich eines gekrümmten Abschnitts der Führungsbahn 29 in Figur 4 gezeigte Greifmodul 10 befindet sich in einem so genannten Leerabschnitt 46 der Führungsbahn 29, wohingegen sich das bereits zuvor erwähnte, geschnitten dargestellte Greifmodul 10 in einem so genannten Arbeitsabschnitt 47 der Führungsbahn 29 befindet. Die Grenze zwischen den beiden Abschnitten wird durch eine strichpunktierte Linie 48 veranschaulicht. Im Betrieb der Vorrichtung 1 bewegen sich die Greifmodule 10 - aufgrund einer entsprechenden Umlaufrichtung der Gliederkette 33 - in Richtung des Pfeils 49.

Wie aus Figur 4 erkennbar ist, befindet sich jeweils zwischen der Schaltrolle 40 und der Stützrolle 39 jedes Greifmoduls 10 die von einem Schienenkörper mit flachem Rechteckprofil gebildete Führungsbahn 29. Während die Dicke der Führungsbahn 29 in dem Leerabschnitt 46, der ungefähr die halbe Länge der Gesamtlänge der Führungsbahn 29 ausmacht, gering ist, nimmt die Dicke ausgehend von der die Grenze definierenden Linie 48 in deinem Rampenabschnitt 50 zu, um am Ende des Rampenabschnitts 50 einen Maximalbetrag erreicht zu haben. Die vergrößerte Dicke der Führungsbahn 29 wird durch ein Aufsatzstück 51 gebildet, das in dem Rampenabschnitt 50 eine auf null auslaufende Dicke aufweist. Bei einem Umlauf der Greifmodule 10 entlang der Führungseinrichtung 26 bzw. der Führungsbahn 29 vergrößert sich somit der Abstand zwischen der jeweiligen Stützrolle 39 und der jeweiligen Schaltrolle 40 und zwar dergestalt, dass bei gleichbleibendem Abstand zwischen der Stützrolle 39 und der Gliederkette 33 die Schaltrolle 40 durch das Aufsatzstück 51 in Richtung auf die Gliederkette bzw. einen Klemmarm 52 der Greifgabel 41 bewegt wird.

Aus den Figuren 5a, 5b, 6a, 6b und 7a, 7b ist der Aufbau eines Greifmoduls 10 im Detail ersichtlich. Die Gestalt einer mit der Gliederkette 33 im Bereich ihrer V-Basis 53 verschweißten Greifgabel 41 ergibt sich am besten aus den Figuren 6a und 6b. Während sich der Klemmarm 52 von der sich zwischen Stützrolle 39 und Schaltrolle 40 befindenden, jedoch in den Figuren 6a und 6b nicht dargestellten Führungsbahn 29 wegerstreckt, erstreckt sich ein Lagerarm 54 der Greifgabel 41 zu den beiden vorgenannten Rollen hin. Von dem Lagerarm 54 aus erstreckt sich ein Stützarm 55 bis zu einer Lagerung 56 der Stützrolle 39. Parallel zu dem Stützarm 55 verläuft ein in seiner Länge etwas kürzerer als letztgenannter ausgebildeter Kragarm 57, um den herum eine Schraubenfeder angeordnet ist, die ein Federelement 58 bildet und dazu dient, die Schaltrolle 40 in Richtung der Stützrolle 39 vorzuspannen. Zu diesem Zweck befindet sich eine Lagerung 59 der Schaltrolle 40 in einem Schaltschlitten 60, der parallel zu dem Stützarm 55 und dem wiederum hierzu parallelen Kragarm 57 verschieblich ist. Aus den Figuren 5a und 5b ist zu erkennen, dass der Schaltschlitten 60 den Stützarm 55, den Kragarm 57 und das Federelement 58 nach Art eines Gehäuses im Wesentlichen vollständig umgibt.

An dem Schaltschlitten 60 ist ein Klemmelement 61 schwenkbar um eine senkrecht zu einer Längsrichtung des Stützarms 55 sowie senkrecht zu den Drehachsen der Stützrolle 39 sowie der Schaltrolle 40 verlaufende Schwenkachse gelagert. Das Klemmelement 61 besitzt zwei sich in Richtung eines Zwickelbereichs 62 zwischen dem Klemmarm 52 und dem Lagerarm 54 der Greifgabel 41 erstreckende und durch einen Spalt voneinander getrennte Klemmnasen 63, von denen in den Figuren 6a, 6b nur eine sichtbar ist.

In den Figuren 5a, 6a und 7a ist das Greifelement 32 in einer Öffnungsstellung gezeigt, in der sich zwischen den Klemmnasen 63 des Klemmelements 61 einerseits und einer Innenseite 64 des Klemmarms 52 ein Freiraum 65 befindet. In diesem Freiraum 65 lässt sich ein ungefähr senkrecht zu der Zeichnungsebene ausgerichteter Randbereich der zu formenden Bahn bis in den Zwickelbereich 62 einführen. Die Einführung erfolgt im Betrieb der Formgebungseinrichtung 3 und beim Umlauf der Greifmodule 10 entlang der Führungseinrichtung 26 automatisch nachdem ein Greifelement 32 den Umlenkbereich 43 der Führungsbahn 29 verlassen hat und bevor es in den Rampenabschnitt 50 des Arbeitsabschnitts 47 eintritt bzw. spätestens bevor das Greifmodul 10 das Ende des Rampenabschnitts 50 erreicht.

Die Schließstellung des Greifelements 32 ist in den Figuren 5b, 6b und 7b näher veranschaulicht. Es ist ersichtlich, dass der Schaltschlitten 60 im Vergleich mit der in den Figuren 5a, 6a und 7a dargestellten Öffnungsstellung soweit wie möglich in Richtung des Klemmarms 52 verschoben ist, wobei das Federelement 52 in eine gespannte Stellung überführt wurde. Auslöser für die Verschiebung des Schaltschlittens 60 ist das Auflaufen der Schaltrolle 40 auf den Rampenabschnitt 50 der Führungsbahn 29 und das weitere Fahren auf dem mit dem Aufsatzstück 51 versehenen Arbeitsabschnitt 47 der Führungsbahn 29 (s. Figuren 3 und 4). In der Schließstellung des Greifelements 32 liegt eine erste Kontaktzone 66 des Klemmelements 61 (s. Figuren 5a und 6a) an einer Kontaktzone 67 an, die von der Innenseite 64 des Klemmarms 52 der Klemmgabel 41 gebildet ist. Die Kontaktverhältnisse sind insbesondere in der Schnittdarstellung gemäß Figur 6b gut zu erkennen.

Außerdem zeigen die Figuren 5b sowie 6b und 7b, dass die Kontaktierung des Klemmarms 52 der Klemmgabel 41 mit dem Klemmelement 61 in einem Bereich zwischen den beiden Klemmnasen 63 befindet. Zur Vermeidung einer Zerstörung des Textilmaterials der geklemmten Bahn befindet sich zwischen den gegenüber liegenden Seitenflächen 68 des Klemmarms 52 der Klemmgabel 41 und zwei aufeinander zu weisenden Seitenflächen 69 der beiden Klemmnasen 63 jeweils ein Spalt 70 für das Textilmaterial.

Da das Klemmelement 61 an dem Schaltschlitten 60 gelagert ist, und zwar schwenkbar um die Schwenkachse 71 (s. Figur 7a), ist das Klemmelement 61 aufgrund seine Schwerpunktlage bestrebt, sich in einem Zustand frei von äußeren Kräften in eine in Figur 7a gezeigte und mit der Klemmnase 63 leicht abgesenkte Stellung zu begeben, in der sich eine Unterseite 72 des Klemmelements auf einer Oberseite 73 eines Ablagearms 74 abstützt, der von einem oberen Ende des Lagerarms 54 ausgeht und eine gedachte Verlängerung des Stützarms 55 in Richtung des Klemmarms 52 darstellt. Schließlich zeigt Figur 7b noch, wie der in einer leicht nach unten geneigten Stellung befindliche Klemmkopf 63 mit einer oberen Kante 75 gegen die Innenseite 64 des Klemmarms 52 anschlägt. Je nach Ausrichtung des Greifmoduls 10 während seines Umlaufs entlang der Führungsbahn 29 bewirkt der Schwerkraftvektor eine Anlage auch an der oberen Vorderkannte des Gehäuses des Schaltschlittens 60. Im Falle der Klemmung eines Randbereichs der Bahn und aufgrund der Einwirkung äußerer Kräfte durch die zu formende Bahn auf das Klemmelement 61 kann sich letzteres um die Schwenkachse 71 verschwenken und daher automatisch eine optimale Klemmposition einnehmen.

Es versteht sich, dass die Greifmodule 10 im Zuge ihres Umlaufs kurz vor einem Ende des Arbeitsabschnitts 47 (s. Figur 3) wiederum einen in den Figuren nicht sichtbaren Rampenabschnitt, diesmal mit abfallender Schräge, durchlaufen, wodurch die Schaltrolle 40 durch die Kraft des Federelements 58 in Richtung der Stützrolle 39 bewegt wird, wodurch das Greifelement 32 aus der Schließposition in die Öffnungsposition überführt wird, wobei das Klemmelement 61 sich von dem Klemmarm 52 der Klemmgabel 41 entfernt, wobei am Ende wieder die in den Figuren 5a, 6a und 7a gezeigte Öffnungsstellung eingenommen wird.

In den Figuren 8a, 8b und 10 ist eine alternative Ausführungsform der Formgebungseinrichtung 3 dargestellt. Wie auch bei der Formgebungseinrichtung 3 gemäß Figur 3 der Fall, besteht die Formgebungseinrichtung 3 gemäß den Figuren 8a, 8b und 10 (sowie in vergrößerter Darstellung gemäß Figur 9) aus zwei identisch aufgebauten, allerdings nicht spiegelverkehrt zueinander, sondern unter gleicher Ausrichtung nebeneinander angeordneten Einrichtungen, nämlich den Führungseinrichtungen 26. Wie sich aus der Seitenansicht gemäß Figur 8b ergibt, sind die Führungseinrichtungen 26 jeweils bogenförmig bzw. nierenförmig ausgebildet (und beschreiben jeweils ungefähr einen Viertelkreis), wodurch der Einlauf des jeweiligen Randbereichs der Textilbahn in die Greifelemente der Greifmodule erleichtert wird, weil die Winkelabweichungen zwischen der Kontaktebene der Textilbahn und dem Greifspalt der Greifgabel dann minimiert sind und somit einen sicheren Start des Greifvorgangs begünstigen. Die beiden Führungseinrichtungen 26 überlappen sich in einem Überlappungsbereich 76 überlappen, in dem die von den Greifelementen 32 ergriffenen Randstreifen der zu einem Schlauch 18 zu formenden Textilbahn zur Überlappung gebracht werden, um den Schlauch 18 zu schließen und in einem nächsten Schritt durch die Auflast des eingebrachten Füllmaterial.

Jede der beiden Führungseinrichtungen 26 weist eine nutförmige Führungsbahn 29 für die umlaufenden Greifmodule 10 sowie eine - im Wesentlichen - parallel zu der Führungsbahn 29 umlaufen Schaltbahn 77 auf, die ebenfalls r Nut gebildet wird.

Wie sich aus der vergrößerten Darstellung in Figur 9 ergibt, umfasst dieses Greifmodul 10 zwei innerhalb der Führungsbahn umlaufende Schaltrollen 39 sowie eine innerhalb der Schaltbahn 77 umlaufende Schaltrolle 40. Sowohl die Stützrollen 39 als auch die Schaltrollen 40 sämtlicher Greifelemente 10 besitzen eine mittige Nut, in die Randbereiche von Führungsschienen 78, 79, 80 der Führungsbahn 29 ebenso wie der Schaltbahn 77 eingreifen. Die Führungsschienen 78, 79 schließen zwischen sich die Führungsbahn 29 ein und definieren deren Begrenzung damit, ebenso wie die Führungsschiene 79 und die Führungsschiene 80, die dazwischen befindliche Schaltbahn 77 begrenzen und definieren. Die Führungsschienen 78 bis 80 lassen sich jeweils als ein Stück aus einem Blech- bzw. Plattenmaterial entsprechender Dicke z.B. mittels Laserschneiden, Plasmaschneiden oder Wasserstrahlschneiden heraustrennen.

Während die randseitigen Führungsschienen 78 und 80 eine konstante Breite über ihre gesamte Umlauflänge besitzen, weist die mittlere Führungsschiene 79 in ihren beiden endseitigen Umlenkbereichen 43, die in Figur 8b schraffiert dargestellt sind, eine vergrößerte Dicke auf, die - nach Art einer Kulissenbahn - zu einer Vergrößerung des Abstands zwischen den Stützrollen 39 und der Schaltrolle 40 in diesen Umlenkbereichen 43 führt. Jeder Umlenkbereich 43 besitzt zwei Rampenabschnitte 50 in einem Übergang von dem breiteren Bereich in den schmaleren Bereich bzw. umgekehrt. In diesen Rampenbereichen 50 findet eine Relativbewegung zwischen der Schaltrolle 40 und den Stützrollen 39 statt.

Wie sich aus den Figuren 11a bis 13b ergibt, weisen die Greifmodule 10, die mit jeweils zwei Stützrollen 39 und einer Schaltrolle 40 versehen sind, an ihrem den Stützrollen 39 abgewandten freien Ende eine starre, sich nach außen hin öffnende Greifgabel 41 auf, die mit zwei Klemmnasen 63 zusammenwirkt, die jeweils seitlich versetzt auf beiden Seiten der Greifgabel 41 angeordnet sind. Während die Klemmnasen 63 in den Figuren 11a, 12a und 13a in ihrer Freigabeposition dargestellt sind, in der zwischen ihnen und dem geneigt abstehenden freien Schenkel 81 der Klemmgabel 41 ein Freiraum 82 entsteht, in den entweder ein Randbereich der zu einem Schlauch 18 zu formenden Textilbahn im Zuge der Bewegung der Greifmodule 10 eindringen kann oder aus dem heraus ein zuvor geklemmter Randbereich der Texilbahn wieder freigebbar ist.

Hingegen zeigen die Figuren 11b, 12b und 13b in einer entsprechenden Perspektive die jeweilige Klemmposition der Klemmnasen 63. Wie sich insbesondere aus Figur 12b ergibt, befinden sich die freien Endbereiche beider Klemmnasen 63 rechts und links neben dem freien Arm der Greifgabel 41 und lassen in dieser Klemmposition jeweils zwischen sich und beiden Seitenflächen des freien Arms der Greifgabel 41 einen Spalt 70, in den hinein das zu ergreifende Textilmaterial durch die sich nach außen bewegenden Klemmnasen 63 gedrückt und damit dort fixiert wird.

Die Ausübung der Klemm- und Freigabeposition der Greifmodule 10 wird durch die jeweilige auf der Kulissenbahn umlaufende Schaltrolle 40 bewirkt. Mit der jeweiligen Schaltrolle 40 verbunden ist ein relativ zu einem Grundkörper 83 des Greifmoduls 10 verschieblich gelagerter Schaltschlitten 60, der über zwei an seinem unteren Ende angeordnete Zapfen 84 mit den Klemmnasen 63 gekoppelt ist und zwar in der Form, dass die Zapfen 84 in eine als Führungsbahn wirkenden langlochförmigen Nut in einem Betätigungsarm 86 der Klemmnase 63 eingreifen. Innerhalb des Schaltschlittens 60 befindet sich eine Längsnut 87, die parallel zu einer in dem Grundkörper 83 des Greifmoduls 10 angeordneten weiteren Längsnut 88 verläuft. Eine Achse der Schaltrolle 40 greift als Führungselement 89 in die Längsnut 88 ein. Im Gegenzug ist ein Führungszapfen 90, der mit dem Grundkörper 83 des Greifmoduls 10 verbunden ist, im Eingriff mit der Längsnut 87 des Schaltschlittens 60.

Aus einem Vergleich der Figuren 13a und 13b wird deutlich, dass ein Abstand 91F zwischen den Stützrollen 39 und der Schaltrolle 41 in der Freigabeposition (Figur 13a) deutlich größer ist als der Abstand 91K in der Klemmposition (Figur 13b). Die Differenz zwischen den beiden Abschnitten 91F und 91K entspricht der Differenz zwischen den in Figur 8b veranschaulichten Breiten der mittleren Führungsbahn 79. Und zwar handelt es sich um die Differenz zwischen der vergrößerten Breite 92U in den Umlenkbereichen 43 der Führungseinrichtung 26 und der Breite 92 in den übrigen Bereichen der Führungseinrichtung 26. Die Übergänge zwischen den Bereichen mit einer vergrößerten und dem gegenüber reduzierten Breite werden jeweils von einem Rampenabschnitt 50 gebildet.

In Figur 10 ist darüber hinaus in einer Draufsicht auf die beiden Führungseinrichtungen 26 noch eingetragen, wie im aufgewickelten Zustand der Textilbahn an gegenüberliegenden Stirnseiten der Rolle 7 angeordnete Randbereiche R1 und R2 der Textilbahn sich nach dem Passieren der Formgebungseinrichtung 3 mit den beiden in kurzem Abstand (in Fahrtrichtung gemäß Pfeil 93 betrachtet) hintereinander angeordneten Führungseinrichtungen 26 mit einer Überlappungsbreite 94 - gemessen senkrecht zu der Fahrtrichtung der Vorrichtung 1, d.h. zur Längsrichtung des verlegten Schlauch 18s, überlappen. Dabei ergreift die in Figur 10 rechts angeordnete Führungseinrichtung 26R mit ihren Greifmodulen 10 den mit R1 bezeichneten Randbereich der Textilbahn und bewegt eine zugehörige Kante 95 der Textilbahn über eine Mittellinie 97 des gebildeten bzw. zu bildenden Schlauch 18s hinaus bis zur Ziellinie 98. In gleicher Weise bewegt die in Figur 10 links befindliche Führungseinrichtung 26L einen entsprechenden gegenüberliegenden Randstreifen R2 des Textilmaterials in entgegengesetzte Richtung über die Mittellinie 97 hinaus, bis die Textilbahn mit ihrer zweiten Kante 96 eine Ziellinie 99 erreicht. Bei Erreichen der jeweiligen Ziellinie 98 bzw. 99 befinden sich die Greifmodule 10 jeweils am Beginn des Rampenabschnitts 50 der mittleren Führungsschiene 79, wo die Freigabe der Textilbahn durch Verschiebung des Schaltschlittens 60 und Rückverschwenkung der Klemmnasen 63 beginnt. Eine Einleitung von Kräften von den Greifmodulen 10 in die Textilbahn ist ab diesem Zeitpunkt nicht mehr möglich, sondern bei fortgesetzter Relativbewegung der Greifmodule 10 zu der Textilbahn wird diese aus den V-förmigen Greifgabeln 41 freigegeben. Dabei erfolgt das Herausgleiten der Randbereiche der Textilbahn aus den Greifelementen bei beiden Führungseinrichtungen 26R und 26L ausschließlich über die starren Schenkel 81 der Greifgabeln 41 und nicht über die tendenziell spitzeren Klemmnasen 63, wodurch eine Beschädigung des Textils und ein Verhaken und unkontrollierbare Ablöseorte vermieden werden.

In den Figuren 8 bis 10 ist zwar jeweils ein Antriebsmodul 27, bestehend aus Elektromotor 34 und Getriebe 35 dargestellt. Der Betrieb der Vorrichtung 1 ist allerdings auch ohne einen aktiven Antrieb der Gliederkette 33 und der von dieser geschleppten Greifmodule 10 möglich, sofern auf eine reibungsarme Lagerung und Betätigung der Greifelemente geachtet wird. Ein Umlauf der Greifmodule 10 entlang der beiden Führungsbahnen 29 wird in diesem Fall allein durch ein aktives Verfahren der Formgebungseinrichtung 3 in die Verlegerichtung des Schlauch 18s bewirkt. Selbst auf eine aktive Abwicklung der Textilbahn von der Rolle 7 kann gegebenen Falls verzichtet werden. Hierdurch wird der Aufwand für eine Synchronisation der Abwickeleinrichtung 2 mit einem Fahrantrieb sowie mit einem Antrieb der Formgebungseinrichtung 3, insbesondere eines Antriebs für die Gliederkette 33, gänzlich vermeiden.

### Bezugszeichenliste

- 1: Vorrichtung
- 2: Abwickeleinrichtung
- 3: Formgebungseinrichtung
- 4: Befülleinrichtung
- 5: Fahreinrichtung
- 6: Ablagewanne
- 7: Rolle
- 8: Lagerzylinder
- 9: Linie
- 10: Greifmodul
- 11: Befüllabschnitt
- 12: Pfeil
- 13: Untergrund
- 14: Befüllsegment
- 15: Oberseite
- 16: Fördereinrichtung
- 17: Linie
- 18: Schlauch
- 19: Knickstelle
- 20: Gestell
- 21: Rolle
- 22: Antriebseinrichtung
- 23: Raupenfahrwerk
- 24: Gestell
- 25: Befülltrichter
- 26: Führungseinrichtung
- 27: Antriebsmodul
- 28: Längsachse
- 29: Führungsbahn
- 30: Laufbahn
- 31: Querstrebe
- 32: Greifelement
- 33: Gliederkette
- 34: Elektromotor
- 35: Getriebe
- 36: Kettenfahrzeug
- 37: Kettenrad
- 38: Außenseite
- 39: Stützrolle
- 40: Schaltrolle
- 41: Greifgabel
- 42: Längsstrebe
- 43: Umlenkbereich
- 44: Ende
- 45: Glied
- 46: Leerabschnitt
- 47: Arbeitsabschnitt
- 48: Linie
- 49: Pfeil
- 50: Rampenabschnitt
- 52: Aufsatzstück
- 52: Klemmarm
- 53: V-Basis
- 54: Lagerarm
- 55: Stützarm
- 56: Lagerung
- 57: Kragarm
- 58: Federelement
- 59: Lagerung
- 60: Schaltschlitten
- 61: Klemmelement
- 62: Zwickelbereich
- 63: Klemmnase
- 64: Innenseite
- 65: Freiraum
- 66: Kontaktzone
- 67: Kontaktzone
- 68: Seitenfläche
- 69: Seitenfläche
- 70: Spalt
- 71: Schwenkachse
- 72: Unterseite
- 73: Oberseite
- 74: Ablagearm
- 75: Kante
- 76: Überlappungsbereich
- 77: Schaltbahn
- 78: Führungsschiene
- 79: Führungsschiene
- 80: Führungsschiene
- 81: freier Schenkel
- 82: Freiraum
- 83: Grundkörper
- 84: Zapfen
- 85: Nut
- 86: Betätigungsarm
- 87: Längsnut
- 88: Längsnut
- 89: Achse
- 90: Führungszapfen
- 91F: Abstand
- 91K: Abstand
- 92: Breite
- 92U: Breite
- 93: Pfeil
- 94: Überlappungsbereich
- R1: Randbereich
- R2: Randbereich
- 95: Kante
- 96: Kante
- 97: Mittellinie
- 98: Ziellinie
- 99: Ziellinie

## Patentansprüche

1. Verfahren zur Vor-Ort-Herstellung eines Schutzdamms auf einem Untergrund mit Hilfe einer mobilen Vorrichtung (1), mit den folgenden Verfahrensschritten:
a) Eine eine bestimmte Breite aufweisende und zu einer Rolle (7) aufgerollte Bahn eines Textilmaterials wird sukzessive von einem aufgerollten in einen abgewickelten Zustand überführt, wobei die Bahn mit einer Abzugsgeschwindigkeit von der Rolle (7) abgezogen wird.
b) In einem abgewickelten Abschnitt der Bahn wird diese mittels einer Formgebungseinrichtung (3), die mit gegenüberliegenden Randbereichen der Bahn zusammenwirkt, sukzessive in eine Form eines Schlauchs (18) gebracht, der einen geschlossenen Querschnitt aufweist.
c) In einen Innenraum des Schlauchs (18) wird sukzessive ein Schüttgut eingebracht, mit dem der Querschnitt des Schlauchs (18) im Wesentlichen vollständig gefüllt wird.
d) Der gefüllte Schlauch (18) wird sukzessive auf dem Untergrund (13) abgelegt, während die Vorrichtung (1) mit einer der Abzugsgeschwindigkeit entsprechenden Verlegegeschwindigkeit relativ zu dem Untergrund (13) bewegt wird.
**gekennzeichnet durch** den folgenden Verfahrensschritt:
e) In dem abgewickelten Abschnitt der Bahn wird diese in den Randbereichen mittels einer Mehrzahl von Greifelementen (32) der Formgebungseinrichtung (3) sukzessive ergriffen und die Greifelemente (32) werden gemeinsam mit den ergriffenen Randbereichen der Bahn so bewegt, dass letztere zu einer Überlappung gebracht werden und dadurch der Querschnitt des Schlauchs (18) geschlossen wird, wonach die sich überlappenden Randbereiche der Bahn von den Greifelementen (32) wieder losgelassen werden.

2. Verfahren nach Anspruch 1 oder dem Oberbegriff des Anspruchs 1, **dadurch gekennzeichnet, dass** die Abwickeleinrichtung (2) eine Abzugseinrichtung aufweist, mittels der die Bahn durch Einleitung von Zugkräften jeweils in ihren Randbereichen von der Rolle abziehbar ist, wobei vorzugsweise die Abzugseinrichtung von der Formgebungseinrichtung (3) und deren Greifelementen (32) gebildet wird.

3. Verfahren nach Anspruch 1 oder 2, **dadurch gekennzeichnet, dass** die Greifelemente (32) jeweils entlang einer geschlossenen Bahnkurve bewegt werden, die vorzugsweise einen Arbeitsabschnitt (47), in dem die Formgebung der Bahn zu einem Schlauch (18) erfolgt, und einen Leerabschnitt (46) aufweist, in dem die Greifelemente (32) außer Eingriff mit den Randbereichen der Bahn sind.

4. Verfahren nach Ansprüche 1 bis 3, **dadurch gekennzeichnet, dass** die Greifelemente (32) von einem Zugmittel, vorzugsweise von einer Gliederkette (33), geschleppt, vorzugsweise umlaufend geschleppt, werden.

5. Vorrichtung zur Vor-Ort-Herstellung eines Schutzdamms auf einem Untergrund (13), umfassend
a) Eine Abwickeleinrichtung (2), mittels der eine eine bestimmte Breite aufweisende und zu einer Rolle (7) aufgerollte Bahn eines Textilmaterials sukzessive von einem aufgerollten in einen abgewickelten Zustand überführbar ist, wobei die Bahn mit einer Abzugsgeschwindigkeit von der Rolle (7) abziehbar ist.
b) Eine Formgebungseinrichtung (3), die mit gegenüberliegenden Randbereichen der Bahn zusammenwirkt und mit der die Bahn sukzessive in eine Form eines Schlauchs (18) bringbar ist, der einen geschlossenen Querschnitt aufweist.
c) Eine Befülleinrichtung (4), mittels der in einen Innenraum des Schlauchs (18) sukzessive ein Schüttgut so einbringbar ist, dass der Querschnitt des Schlauchs (18) im Wesentlichen vollständig gefüllt ist, wobei
der gefüllte Schlauch (18) sukzessive auf dem Untergrund (13) ablegbar ist, während die Vorrichtung (1) mit einer der Abzugsgeschwindigkeit entsprechenden Verlegegeschwindigkeit relativ zu dem Untergrund (13) bewegt wird.
**dadurch gekennzeichnet, dass**
d) die Bahn in ihren gegenüberliegenden Randbereichen mittels einer Mehrzahl von Greifelementen (32) der Formgebungseinrichtung (3) ergreifbar und die Greifelemente (32) gemeinsam mit den ergriffenen Randbereichen der Bahn so bewegbar sind, dass letztere zu einer Überlappung gebracht werden und dadurch der Querschnitt des Schlauchs (18) geschlossen wird, wonach die sich überlappenden Randbereiche der Bahn von den Greifelementen (32) wieder freigebbar sind.

6. Vorrichtung (1) nach Anspruch 5, **dadurch gekennzeichnet, dass** die Greifelemente (32) jeweils mittels eines Federelements (58) in Richtung auf eine Öffnungsstellung vorgespannt sind, in der ein Randbereich der Bahn freigebbar und ein jeweiliges Greifelement (32) von dem zuvor ergriffenen Randbereich der Bahn entfernbar ist, und dass die Greifelemente (32) jeweils gegen die Kraft des zugeordneten Federelements (58) von der Öffnungsstellung in eine Schließstellung überführbar sind, in der für die Formgebung des Schlauchs (18) benötigte Kräfte von dem Greifelement (32) in die Bahn einleitbar sind.

7. Vorrichtung (1) nach Anspruch 5 oder 6, **dadurch gekennzeichnet, dass** die Formgebungseinrichtung (3) zwei Führungseinrichtungen (26) aufweist, die jeweils eine Führungsrichtung definieren und entlang derer die Greifelemente (32) führbar sind, wobei die Führungsrichtungen (26) - in eine Richtung parallel zu einer Längsrichtung des auf dem Untergrund (13) abgelegten Schlauchs (18) betrachtet - einander unter Ausbildung einer X-förmigen Gestalt kreuzen.

8. Vorrichtung (1) nach einem der Ansprüche 5 bis 7, **dadurch gekennzeichnet, dass** die Führungseinrichtungen (26) jeweils eine vorzugsweise umlaufende Führungsbahn (29) aufweisen, wobei sämtliche Greifelemente (32) - in eine Richtung senkrecht zu einer Längsrichtung des auf dem Untergrund (13) abgelegten Schlauchs (18) betrachtet - zwischen den beiden jeweils einer Führungseinrichtung (26) zugeordneten Führungsbahnen (29) angeordnet sind, wobei weiter vorzugsweise Kontaktzonen (66) von Klemmelementen (61) der einer ersten der beiden Führungsbahnen (29) zugeordneten Greifelemente (32) ungefähr in derselben Ebene liegen wie Kontaktzonen (66) von Klemmelementen (61) der einer zweiten der beiden Führungsbahnen zugeordneten Greifelemente (32).

9. Vorrichtung (1) nach einem der Ansprüche 7 bis 8, **dadurch gekennzeichnet, dass** jede Führungseinrichtung (26) eine Führungsbahn (29) und ein darauf vorzugsweise umlaufend bewegbares und mit dem jeweiligen Greifelement (32) versehenes Greifmodul (10) aufweist, das wiederum ein mit der Führungsbahn (29) zusammenwirkendes Schaltelement umfasst, das sich in einer Aktivstellung befindet, wenn sich das Schaltelement in einem Arbeitsabschnitt (47) der Führungsbahn (29) befindet, und sich in einer Passivstellung befindet, wenn das Schaltelement sich in einem Leerabschnitt (46) der Führungsbahn (29) befindet.

10. Vorrichtung (1) nach einem der Ansprüche 7 bis 9, **dadurch gekennzeichnet, dass** die Rolle (7) des Bahnmaterials einerseits und die Formgebungseinrichtung (3) andererseits sich auf gegenüberliegenden Seiten eines vorzugsweise von einem Innenraum eins zylindrischen Rohrkörpers gebildeten Durchtrittsquerschnitts für das in den Schlauch (18) eingefüllte Schüttgut befinden, wobei vorzugsweise ein von der Bahn gebildeter und in dem abgelegten Schlauch (18) an dessen Oberseite verlaufender Deckbereich des Schlauchs (18) - in einer Draufsicht auf die Vorrichtung (1) betrachtet - in vertikale Richtung zwischen dem Rohrkörper und der Rolle (7) verläuft.

11. Vorrichtung (1) nach einem der Ansprüche 5 bis 10, **dadurch gekennzeichnet, dass** die Greifmodule (10) an einem parallel zu der jeweils zugeordneten Führungsbahn (29) angeordneten Zugmittel, vorzugsweise in Form einer Gliederkette (33), angeordnet sind, mittels dessen Zugkräfte zwischen jeweils benachbarten Greifmodulen (10) übertragbar sind und das jeweils in Kraft übertragender Weise mit den Greifmodulen (10) verbunden ist und das vorzugsweise mittels eines Antriebsmoduls (27) antreibbar ist.

12. Vorrichtung (1) nach einem der Ansprüche 9 bis 11, **dadurch gekennzeichnet, dass** die Schaltelemente der einer Führungsbahn (29) zugeordneten Greifmodule (10) mit einer Kulissenbahn zusammenwirken, die im Wesentlichen parallel zu der zugeordneten Führungsbahn (29) verläuft, wobei Abweichungen von der Parallelität im Verlauf zwischen Führungsbahn (29) und Kulissenbahn einen Schalthub definieren.

13. Vorrichtung (1) nach einem der Ansprüche 5 bis 12, **gekennzeichnet durch** eine Fahreinrichtung (5), mit der die Abwickeleinrichtung (2), die Formgebungseinrichtung (3) und die Befülleinrichtung (4) relativ zu dem Untergrund (13) verfahrbar sind, wobei die Fahreinrichtung (5) vorzugsweise ein Raupenfahrwerk, ein Radlader oder ein Gabelstapler ist und weiter vorzugsweise mittels einer Schnellkupplung mit der Abwickeleinrichtung (2), der Formgebungseinrichtung (3) und/oder der Befülleinrichtung (4) koppelbar ist.
